# EUROPÄISCHE PATENTSCHRIFT

(11) **EP 1 648 265 B1**
(45) Veröffentlichungstag und Bekanntmachung des Hinweises auf die Patenterteilung: **23.04.2008**
(21) Anmeldenummer: 04763540.4
(22) Anmeldetag: 28.07.2004
(51) Int. Cl.: A47B 88/04

(54) **SCHUBLADEN-AUSZIEHFÜHRUNG MIT EINZUGSAUTOMATIK MIT INTEGRIERTER DÄMPFUNG**
DRAWER OPENING GUIDE COMPRISING AN AUTOMATIC RETRACTING DEVICE WITH AN INTEGRATED DAMPING MECHANISM
GLISSIERE DE SORTIE DE TIROIR EQUIPEE D'UN SYSTEME AUTOMATIQUE DE RENTREE A AMORTISSEMENT INTEGRE

(30) Priorität: 31.07.2003 DE 20311795 U
(43) Veröffentlichungstag der Anmeldung: 26.04.2006
(73) Patentinhaber: ALFIT AKTIENGESELLSCHAFT, 6840 Götzis (AT)
(72) Erfinder: PRENTNER, Christian, 6744 Altach (AT); GRABHER, Günter, 6972 Fussach (AT)
(74) Vertreter: Helber, Friedrich
(86) Internationale Anmeldenummer: PCT/EP2004/008411
(87) Internationale Veröffentlichungsnummer: WO 2005/011438

(56) Entgegenhaltungen:
- DE-A- 4 020 277
- DE-U- 20 204 860
- DE-U- 20 218 067

## Beschreibung

Die Erfindung betrifft eine mit einer Einzugsautomatik versehene Schubladen-Ausziehführung mit einer an einer Korpuswand eines Möbelstücks zu befestigenden Führungsschiene und einer - gegebenenfalls unter Zwischenschaltung einer Mittelschiene - relativ zur Führungsschiene verschieblich gelagerten, an der Schublade zu befestigenden Laufschiene, wobei in einem an einer der beiden vorgenannten äußeren Schienen angeordneten Klinkengehäuse ein zwischen zwei in Schubladen-Bewegungsrichtung voneinander beabstandete Endlagen verschieblicher durch eine Federanordnung in die eine Endlage und in der anderen Endlage gegen Zurückziehen in die erste Endlage verriegelbarer vorgespannter Klinkenbauteil vorgesehen ist, welcher eine Aufnahme für einen an der anderen Schiene vorgesehenen Mitnehmer aufweist, welcher bei der Relativverschiebung der Schienen bei Annäherung an die Schließstellung in die Aufnahme einfährt und den vorgespannten beweglichen Klinkenbauteil aus der zugeordneten Endlage entriegelt, wodurch dieser unter Wirkung der Federspannung in die erste Endlage bewegt wird und über den in der Aufnahme gehaltenen Mitnehmer die dieser zugeordnete Schiene in Schubladen-Einzugsrichtung mitnimmt, wobei am oder im Klinkengehäuse ein am Klinenbauteil angreifender Dämpfer vorgesehen ist, welcher die Einzugsbewegung des Klinkenbauteils dämpft und/oder abbremst. Eine solche mit Einzugsautomatik versehene Schubladen-Ausziehführung ist z.B. aus DE 202 18 067 U bekannt.

Mit einer Einzugsautomatik versehene Schubladen-Führungen, welche eine an einem Schrankkorpus ausziehbar gehalterte Schublade bei der Schließbewegung noch vor Erreichen der ganz geschlossenen Stellung durch die Spannkraft einer vorgespannten Feder zwangsläufig in die Schubladen-Schließstellung und gegen versehentliches Ausfahren - beispielsweise durch die Reaktion des Aufprallstoßes der Schubladenblende am Schrankkorpus oder durch Luftverdrängung innerhalb des Schrankkorpus beim Einschieben bzw. Ausfahren benachbarter Schubladen - halten, haben sich in den letzten Jahren in zunehmendem Umfang eingeführt (z.B. DE 4 020 277 C2). Da moderne Schubladen-Ausziehführungen durch die Lagerung der Schienen mittels Wälzkörper oder Rollen sehr leichtgängig sind, müssen die zum Einziehen verwendeten Vorspannfedern in ihrer Vorspannung so bemessen sein, dass die zugehörigen Schubladen auch bei stärkerer Gewichtsbelastung sicher eingezogen und andererseits geringer gewichtsbelasteten Schubladen auch bei Luftströmung im Korpus nicht ungewollt geöffnet werden. Dabei hat sich gezeigt, dass eine optimale, allen Anforderungen Rechnung tragender Auslegung der Vorspannung der Feder schwierig ist. In der Regel wird die Spannkraft der Feder deshalb eher nach der sicheren Seite bemessen, was aber zur Folge hat, dass zumindest leichtere Schubladen auf dem Einzugsweg beschleunigt werden und am Korpus anschlagen, wenn sie nicht bewusst von der die Schublade zu bedienenden Person abgebremst werden. Dieses stoßartige Zuschlagen oder Zuschnappen wurde von vielen Möbelkäufern beanstadet, so dass die Möbelhersteller in den letzten Jahren dazu übergegangen sind, zusätzlich während des automatischen Einzugsvorgangs zwischen der Schubladen und dem Schrankkorpus wirksam werdende Dämpfer vorzusehen, welche verhindern, dass die Schublade auch durch mit relativer Vorspannung bemessene Feder der Einzugsautomatik in zu starkem Maße beschleunigt werden können. Um den durch die Verwendung von solcher zusätzlicher Dämpfung erhöhten konstruktiven und - aufgrund der erforderlichen zusätzlichen Montagearbeiten - auch herstellungstechnischen Aufwand zu vermindern, wurde bereits vorgeschlagen, den bei der automatischen Einzugsbewegung wirksam werdenden Dämpfer in die Einzugsvorrichtung zu integrieren (DE 202 04 860.8). Durch die Verwendung von Dämpfern ist es andererseits aber auch erforderlich, die Federkraft der Einzugsautomatik weiter zu erhöhen, um sicherzustellen, dass die zugeordnete Schublade exakt geschlossen wird. Beim Öffnen der Schublade ergibt sich dadurch der Nachteil, dass durch den üblichen längeren Federweg die Federkraft deutlich ansteigt, was unangenehm hohe Auszugskräfte zur Folge hat.

Der Erfindung liegt demgegenüber die Aufgabe zugrunde, die für Schubladen-Ausziehführungen entwickelten Einzugsautomatiken mit Dämpfern so zu verbessern, dass einerseits die zum sicheren Schließen der Schubladen erforderlichen Federkräfte erreicht werden, ohne dass beim Ausziehen der Schublade übermäßig hohe Auszugskräfte entstehen.

Ausgehend von einer Schubladen-Ausziehführung der eingangs erwähnten Art wird diese Aufgabe erfindungsgemäß dadurch gelöst, dass dass im Klinkengehäuse zusätzlich eine während eines abschließenden Teils der Einzugsbewegung des Klinkenbauteils mit diesem gekoppelte und verschiebliche Mitnehmerwippe vorgesehen ist, welche während des anfänglichen Verschiebungswegs des Klinkenbauteils von diesem entkoppelt und im Klinkengehäuse gegen Längsverschiebung gesichert gehalten ist, und
dass an der Mitnehmerwippe eine gesonderte, die Mitnehmerwippe in Einzugsrichtung vorspannende Feder angreift. Durch Anordnung einer nur über einen Teil des Auszugsweges mit dem Klinkenbauteil gekoppelten Mitnehmerwippe, welcher eine gesonderte Feder zugeordnet ist, wird erreicht, dass die während des ersten Teils der Auszugsbewegung zu überwindende Auszugskraft vom Auszugsweg beider Federn bestimmt wird, dass dann aber aufgrund der Verriegelung der Mitnehmerwippe während des zweiten Teils der Auszugsbewegung und Abkopplung des Klinkenbauteils nur noch die Kraft der ersten am Klinkenbauteil angreifenden Feder zu überwinden ist.

In bevorzugter Ausgestaltung der Erfindung ist der bewegliche Klinkenbauteil in dem im Querschnitt U-förmigen langgestreckten Klinkengehäuse längsverschieblich und in dem in Schubladen-Einzugsrichtung vorderen Ende zur Verriegelung um ein rechtwinklig zur Verschiebungsrichtung verlaufende Achse verkippbar geführt, wobei die Mitnehmerwippe in dem zwischen der klinkenbauteilzugewandten Innenfläche des Stegs des Klinkengehäuses und der dieser zugewandten gehäuseinneren Fläche des Klinkenbauteils vorgesehen ist.

Dadurch kann die Ausgestaltung dann so getroffen werden, dass in einer der die Schenkel des U-Querschnitts bildenden Seitenwände des Klinkengehäuses in Ausziehrichtung zur Mitnehmerwippe eine in Verschiebungsrichtung des Klinkenbauteils verlaufende Ausnehmung vorgesehen werden kann, in welcher ein Teilabschnitt der Mitnehmerwippe in einer vorgegebenen Verschiebungsstellung einschwenkbar und gegen weitere Verschiebung verriegelbar ist, wobei dann von der der Mitnehmerwippe zugewandten Begrenzungsfläche des Klinkenbauteils ein Mitnehmerzapfen zur Mitnehmerwippe vorsteht, welcher in der nicht in die Ausnehmung des Klinkengehäuses eingeschwenkten Lage der Mitnehmerwippe in eine zugeordnete Aufnahme in der Mitnehmerwippe eingreift und diese mit dem Klinkenbauteil koppelt, in der in die Ausnehmung eingeschwenkten Lage der Mitnehmerwippe jedoch aus der Aufnahme frei kommt, wodurch der Klinkenbauteil von der Mitnehmerwippe entkoppelt wird.

Dabei empfiehlt es sich, in der Innenfläche des Stegs des Klinkengehäuses ein in Verschiebungsrichtung des Klinkenbauteils verlaufende langgestreckte Vertiefung oder Durchgangsöffnung vorzusehen, in welche ein von der zugewandten Flachseite der Mitnehmerwippe vorstehender Zapfen eingreift, wobei dann die langgestreckte Vertiefung in dem dem Zapfen in der ausgeschwenkten Lage der Mitnehmerwippe gegenüberstehenden Endbereich einen seitlich vergrößerten Aufnahmeabschnitt für den Zapfen aufweist, in welchen der Zapfen in der ausgeschwenkten, d.h. im Klinkengehäuse verriegelten Lage der Mitnehmerwippe versetzt wird.

Um die Verschwenkung der Mitnehmerwippe nach dem gewünschten Teil-Auszugsweg zu gewährleisten, ist in erfindungsgemäßer Weiterbildung vorgesehen, dass die Endflächen der Aufnahme in der Mitnehmerwippe als derart schräg zur Verschiebungsrichtung des Klinkenbauteils verlaufende Schrägflächen ausgebildet sind, dass der vom Klinkenbauteil vortretende Mitnehmerzapfen bei einer Verschiebung des Klinkenbauteils in Schubladen-Ausziehrichtung auf der zugeordneten Schrägfläche aufgleitet und die Mitnehmerwippe in die zugeordnete Ausnehmung ausschwenkt, bei einer Verschiebung des Klinkenbauteils in Schubladen-Einzugsrichtung bei Eintritt in die Aufnahme jedoch auf der zugeordneten Schrägfläche abwärts gleitet und die Mitnehmerwippe aus der Ausnehmung zurückschwenkt.

Die Erfindung ist in der nachstehenden Beschreibung anhand der Zeichnung eines Ausführungsbeispiels näher erläutert, und zwar zeigt bzw. zeigen:
- Fig. 1: eine senkrechte Schnittansicht durch ein Ausführungsbeispiel einer erfindungsgemäßen Schubladen-Ausziehführung mit Einzugsautomatik;
- Fig. 2: eine Seitenansicht der Einzugsautomatik der in Fig. 1 gezeigten Ausziehführung;
- Fig. 3: eine Draufsicht, gesehen in Richtung des Pfeils 3 in Fig. 2;
- Fig. 4: eine Schnittansicht, gesehen in Richtung der Pfeile 4-4 in Fig. 2;
- Fig. 5: eine Schnittansicht, gesehen in Richtung der Pfeile 5-5 in Fig. 2;
- Fig. 6: eine Ansicht des Klinkengehäuses der Einzugsautomatik der erfindungsgemäßen Ausziehführung in der der Fig. 2 entsprechenden Blickrichtung mit einem vom Klinkengehäuse abgehobenen dargestellten Lineardämpfer;
- Fig. 7: eine Ansicht des Klinkengehäuses, gesehen in Richtung des Pfeils 7 in Fig. 6;
- Fig. 8: eine Seitenansicht eines im Klinkengehäuse gemäß Fig. 6 und 7 längsverschieblich geführten Klinkenbauteils;
- Fig. 9: eine Ansicht des Klinkenbauteils, gesehen in Richtung des Pfeils 9 in Fig. 8;
- Fig. 10: eine Seitenansicht einer ebenfalls im Klinkengehäuse längsverschieblich geführten Mitnehmerwippe;
- Fig. 11: eine Ansicht der Mitnehmerwippe, gesehen in Richtung des Pfeils 11 in Fig. 10;
- Fig. 12a bis 12c: jeweils eine Seitenansicht, eine Draufsicht und eine Schnittansicht der in den Fig. 2 bis 5 gezeigten Einzugsautomatik ohne den Lineardämpfer in der ganz eingezogenen Stellung des Klinkenbauteils;
- Fig. 13a bis 13c: der in den Fig. 12a bis 12c in der Darstellung entsprechende Ansichten der Einzugsautomatik in einer Zwischenstellung des Klinkenbauteils; in welcher die Mitnehmerwippe im Klinkengehäuse verriegelt ist;
- Fig. 14a, 14b: den Fig. 12a und 12b entsprechende Ansichten der Einzugsautomatik in der ganz ausgezogenen und gegen Zurückziehen durch die auf sie einwirkende Federkraft verriegelten Stellung des Klinkenbauteils; und
- Fig. 15: eine der Fig. 13 entsprechende, die Mitnehmerwippe in der im Klinkengehäuse verriegelten Stellung zeigenden Schnittansicht in vergrößertem Maßstab.

Fig. 1 zeigt eine rechtwinklig zur Ausziehrichtung durch eine in ihrer Gesamtheit mit 10 bezeichnete Ausziehführung gelegte Schnittansicht, deren Führungsschiene 12 über einen senkrechten Befestigungsschenkel 14 an der - nicht gezeigten - Tragwand eines Schrankkorpus befestigbar ist. Die Laufschiene 16 möge dagegen in der offenen Unterseite einer - ebenfalls nicht gezeigten - als geschlossenes metallisches Hohlprofil ausgebildeten Seitenwandzwarge einer Schublade platzierbar sein. Die Ausziehführung 10 ist im speziellen Fall als Vollauszug ausgebildet, d.h. zwischen der Führungsschiene 12 und der Laufschiene 16 ist noch eine Mittelschiene 18 angeordnet, welche von einem im Querschnitt U-förmigen Metallprofil gebildet wird, dessen vom verbindenden Stegteil rechtwinklig horizontal abgekantete, ins Innere der Führungsschiene 12 bzw. der Laufschiene 16 geführte Schenkel durch im dargestellten Fall als in Käfigen gelagerte Rollen ausgebildete Wälzkörper jeweils längsverschieblich zur zugeordneten Schiene geführt und gehalten sind. Da es sich hierbei um eine an sich bekannte Ausgestaltung von Schubladen-Ausziehführungen handelt und die Erfindung nicht auf die im speziellen Ausführungsbeispiel dargestellte Art von Ausziehführungen beschränkt ist, wird die Ausziehführung 10 im Folgenden nicht im Einzelnen beschrieben.

Wesentlich ist, dass in dem zwischen der Führungsschiene 12 und dem sie zur Befestigung an einer Tragwand bestimmten Befestigungsschenkel 14 gebildeten Zwischenraum die in der Zeichnung im Schnitt dargestellte Einzugsautomatik 20 angeordnet ist, welche nachfolgend in Verbindung mit den Fig. 2 bis 11 noch näher erläutert wird. Die Einzugsautomatik 20 weist ein im Querschnitt etwa U-förmig ausgebildetes Klinkengehäuse 22 auf, in welchem ein Klinkenbauteil 24 über einen vorgegebenen Weg längsverschieblich geführt ist, in dessen oberem, aus dem Klinkengehäuse 22 vortretender Randbereich eine Aufnahme 26 vorgesehen ist, in welche der horizontale Schenkel eines an der Laufschiene befestigten abgewinkelten Mitnehmers 28 eingreifen kann. Bei einer Verschiebung der Laufschiene 16 relativ zur Führungsschiene 12 in Ausziehrichtung nimmt der in die Aufnahme 26 eingreifende Mitnehmer 28 den Klinkenbauteil 24 mit, wodurch der Klinkenbauteil 26 also über den im Klinkengehäuse im Rahmen des vorgesehenen Verschiebungswegs mitgenommen wird.

Die Einzugsautomatik 20 entspricht grundsätzlich der bereits erwähnten, aus der DE 40 20 277 C2 bekannten Einzugsautomatik, d.h. der - in den Fig. 8 und 9 gesondert dargestellte - mit der Aufnahme 26 versehene flache Klinkenbauteil 24 weist auf seinen gegenüberliegenden Flachseiten jeweils ein Paar von voneinander beabstandeten Führungszapfen 30 auf, welche in in den zugewandten Innenseiten des Klinkengehäuses 22 vorgesehene langgestreckte schlitzartige Führungen 32 eingreifen. Die Führungen 32 verlaufen über den größten Teil ihrer Längserstreckung geradlinig und enden lediglich in ihrem in den Fig. 2 und 6 linken Endbereich bogenförmig gekrümmt, so dass die zugehörigen Führungszapfen 30 bei der Verschiebung des Klinkenbauteils 24 bis in die linke Endstellung in den bogenförmigen Endabschnitten nach unten geführt werden und den Klinkenbauteil 24 dann in die - in Fig. 14 erkennbare - abgekippte Endlage verschwenken, in welcher der an der Laufschiene 16 vorgesehene Mitnehmer 28 - abhängig von der Verschiebungsrichtung der Laufschiene relativ zur Führungsschiene 12 - in die Aufnahme 26 eintreten bzw. austreten kann. In der abgekippten Endstellung ist der durch eine langgestreckte Schraubenfeder 34 vorgespannte Klinkenbauteil 24 verriegelt. Die Entriegelung erfolgt durch Verschiebung der Laufschiene 16 bzw. der auf der Laufschiene ruhenden Schublade in Richtung ins Korpusinnere. Der an der Laufschiene 16 vorgesehene Mitnehmer übt dann eine Kraft auf die in Fig. 8 rechte Begrenzung der Aufnahme 26 aus, wodurch der Klinkenbauteil 24 aus der Verriegelungsstellung zurückgekippt und entrastet wird. Durch die Vorspannung der Feder 34 wird der Klinkenbauteil dann in die in Fig. 12a und 12c erkennbare rechte Endlage gezogen und nimmt dabei die Laufschiene 16 und die auf ihr aufruhende Schublade bis in die ganz eingezogene Stellung mit.

Die Einzugsbewegung wird durch einen als langgestreckter Kolbendämpfer 38 (Fig. 2 und 6) ausgebildeten Dämpfer geschwindigkeitsabhängig abgebremst, wodurch die Schublade ohne Aufprallstoß und entsprechend resultierende Erschütterungen in die Endlage geführt wird.

Bei Schubladen mit hohem Fassungsvermögen und somit auch potentiell hoher Gewichtsbelastung muss die Feder 34 mit entsprechend hoher Vorspannkraft am verriegelten Klinkenbauteil 24 angreifen. Das hat zur Folge, dass beim Öffnen einer Schublade eine entsprechend hohe Ausziehkraft bis zur Verriegelung des Klinkenbauteils 24 im Klinkengehäuse 22 erzeugt werden muss. D.h. die Schublade hat bei beginnendem Herausziehen einen deutlichen Ausziehwiderstand, was schon aus Komfortgründen unerwünscht ist.

Um diesen Ausziehwiderstand deutlich zu verringern und trotzdem das sanfte und vollständige Einziehen von mit der erfindungsgemäßen Ausziehführung 10 in einem Schrankkorpus gelagerten Schublade zu gewährleisten, ist in erfindungsgemäßer Weiterbildung vorgesehen, dass die von der Feder 34 auf den Klinkenbauteil einwirkende Einzugskraft nur so stark bemessen wird, dass die von einer die Schublade öffnenden Person auszuübende Öffnungskraft auch im Endbereich des Verriegelungswegs eine komfortable, d.h. nicht zu hohe Größe hat. Um andererseits dann die Schließkraft auch bei Annäherung an die Schließstellung, in welcher sich die Vorspannkraft der Feder 34 aufgrund des möglichst großen Verschiebungswegs deutlich verringert, hinreichend hoch zu halten, um die Schublade mit Sicherheit ganz zu schließen, ist in erfindungsgemäßer Weiterbildung eine parallel zur Feder 34 im Klinkengehäuse 22 angeordnete zweite Feder 36 (Fig. 3) vorgesehen, deren klinkenbauteilseitiges Ende jedoch nicht direkt am Klinkenbauteil 24, sondern an einer zusammen mit diesem Klinkenbauteil im Klinkengehäuse 22 verschiebbaren Mitnehmerwippe 40 angreift, welche in den Fig. 10 und 11 gesondert dargestellt ist.

Entscheidend dafür, dass die zum Ausziehen der Schublade erforderliche Gesamtkraft durch die zusätzlich an der Mitnehmerwippe 40 angreifende Feder 36 nicht wieder auf ein unerwünschtes Maß ansteigt, ist die Mitnahmekopplung der Mitnehmerwippe 40 mit dem Klinkenbauteil 24 nur über einen ersten Teil des Ausziehwegs, während dessen die beiden Federn 34, 36 trotz ihrer Parallelschaltung noch relativ geringe Federkräfte aufbauen. Die Mitnehmerwippe 40 wird nach einem ersten Teil des Auszugwegs vom Klinkenbauteil 24 abgekoppelt und im Klinkengehäuse 22 verriegelt, so dass dann auf dem restlichen Auszugsweg nur noch die Federspannung der Feder 34 eine Rückzugskraft auf den Klinkenbauteil 24 ausübt. Beim Schließen der Schublade übt die Einzugsautomatik 20 also bei Annäherung an die Schließstellung zunächst die in der Feder 34 aufgebaute Schließkraft aus und zieht die Schublade über den Mitnehmer 28 und die Laufschiene 16 ein. Nach einem vorgegebenen Teil-Einzugsweg erfolgt dann die erneute Mitnehmerkopplung des Klinkenbauteils 24 mit der Mitnehmerwippe 40, wobei letztere aus dem Klinkengehäuse 22 entriegelt wird. Dadurch wird dann zusätzlich zu der Kraft der bereits teilentspannten Feder 34 die Vorspannkraft der zusätzlichen Feder 36 wirksam und die Gesamt-Einzugskraft wird auf ein zum sicheren Schließen der Schublade erforderliches Maß erhöht.

Die konstruktive Lösung der Mitnahmekopplung der Mitnehmerwippe 40 mit dem Klinkenbauteil 24 nur während eines Teils des gesamten Ein- bzw. Auszugswegs wird für das hier beschriebene Ausführungsbeispiel der erfindungsgemäßen Ausziehführung dadurch verwirklicht, dass die Mitnehmerwippe 40 zwischen der klinkenbauteilzugewandten Innenfläche des Stegs des Klinkengehäuses 22 und der dieser zugewandten Unterseite des Klinkenbauteils 24 angeordnet wird, wobei von der Unterseite des Klinkenbauteils 24 ein Mitnehmerzapfen 44 zur Mitnehmerwippe 40 vorspringt, die ihrerseits unterhalb des Klinkenbauteils 24 in Querrichtung verschwenk- bzw. verkippbar im Klinkengehäuse 22 angeordnet ist. Dem Mitnehmerzapfen 44 ist eine Aufnahme 46 in der Mitnehmerwippe 40 zugeordnet, in welche der Mitnehmerzapfen 44 während der Mitnahmekopplung vom Klinkenbauteil 24 und Mitnehmerwippe 40 eingreift.

In Ausrichtung zur Mitnehmerwippe 40 ist im Klinkengehäuse 22 eine in Verschiebungsrichtung des Klinkenbauteils verlaufende Ausnehmung 48 vorgesehen, in welche ein Teilabschnitt der Mitnehmerwippe 40 in einer vorgegebenen Verschiebungsstellung einschwenkbar und gegen weitere Verschiebung verriegelbar ist. Diese Verriegelungsstellung ist beispielsweise in Fig. 13c und - in vergrößertem Maßstab - in Fig. 15 dargestellt. In dieser in die Ausnehmung 48 eingeschwenkten Lage der Mitnehmerwippe 40 kann der Mitnehmerzapfen 44 aus der Ausnehmung 46 austreten und ist dann bei der weiteren Spannung des Klinkenbauteils 24 von der Mitnehmerwippe abgekoppelt. Durch den schrägen Verlauf der Begrenzungen der Aufnahme 46 wird erreicht, dass der Mitnehmerzapfen 44 jeweils bei Erreichen des Endes des Teilverschiebungswegs der Mitnehmerwippe 40 diese zwangsläufig in die Verriegelungsstellung verkippt bzw. wieder entriegelt wird. Die Verriegelung selbst erfolgt an einer Stufe 48 der Mitnehmerwippe 40 bzw. mittels eines von der Mitnehmerwippe 40 zum Boden des Klinkengehäuses 22 vortretenden Zapfens 50, welcher in eine im Boden des Klinkengehäuses 22 verlaufende langgestreckte Vertiefung oder Durchgangsöffnung 52 eingreift, welche an ihrem einen Ende einen seitlich vergrößerten Aufnahmeabschnitt 52a für den Zapfen 50 aufweist, so dass der Zapfen 50 also beim Abkippen der Mitnehmerwippe 40 in diesen Aufnahmeabschnitt übertritt.

In den Figuren 12a bis 14b sind in verschiedenen Ansichten bzw. Schnitten drei unterschiedliche Stellungen des Klinkenbauteils 24 veranschaulicht. In Figuren 12a bis 12c ist die Lage des Klinkenbauteils 24 sowie der mit dem Klinkenbauteil in Verriegelungseingriff befindlichen Mitnehmerwippe 40 in der ganz eingezogenen Endstellung dargestellt. In den Fig. 13a bis 13c ist in entsprechender Darstellung die Lage des Klinkenbauteils 24 in der Verschiebungsstellung gezeigt, in welcher die Mitnehmerkopplung der bereits im Klinkengehäuse 22 verriegelte Mitnehmerwippe 40 aufgehoben wird, während in den Fig. 14a und 14b die äußerste Endstellung des Klinkenbauteils 24 gezeigt ist, in welcher der Klinkenbauteil 24 in seiner abgekippten Endlage verriegelt ist, so dass der an der Laufschiene 16 vorgesehene Mitnehmer 28 aus der Aufnahme 26 aus- bzw. in die Aufnahme 26 eintreten kann.

## Patentansprüche

1. Mit einer Einzugsautomatik (20) versehene Schubladen-Ausziehführung (10) mit einer an einer Korpuswand eines Möbelstücks zu befestigenden Führungsschiene (12) und einer - gegebenenfalls unter Zwischenschaltung einer Mittelschiene (18) - relativ zur Führungsschiene (12) verschieblich gelagerten, an der Schublade zu befestigenden Laufschiene (16), wobei in einem an einer der beiden vorgenannten äußeren Schienen angeordneten Klinkengehäuse (22) ein zwischen zwei in Schubladen-Bewegungsrichtung voneinander beabstandete Endlagen verschieblicher durch eine Federanordnung (Feder 34) in die eine Endlage und in der anderen Endlage gegen Zurückziehen in die erste Endlage verriegelbarer vorgespannter Klinkenbauteil (24) vorgesehen ist, welcher eine Aufnahme (26) für einen an der anderen Schiene vorgesehenen Mitnehmer (28) aufweist, welcher bei der Relativverschiebung der Schienen bei Annäherung an die Schließstellung in die Aufnahme einfährt und den vorgespannten beweglichen Klinkenbauteil (24) aus der zugeordneten Endlage entriegelt, wodurch dieser unter Wirkung der Federspannung in die erste Endlage bewegt wird und über den in der Aufnahme (26) gehaltenen Mitnehmer (28) die dieser zugeordnete Schiene in Schubladen-Einzugsrichtung mitnimmt, wobei am oder im Klinkengehäuse (22) ein am Klinkenbauteil (24) angreifender Dämpfer (38) vorgesehen ist, welcher die Einzugsbewegung des Klinkenbauteils dämpft und/oder abbremst,
**dadurch gekennzeichnet,**
**dass** im Klinkengehäuse (22) zusätzlich eine während eines abschließenden Teils der Einzugsbewegung des Klinkenbauteils (24) mit diesem gekoppelte und verschiebliche Mitnehmerwippe (40) vorgesehen ist, welche während des anfänglichen Verschiebungswegs des Klinkenbauteils (24) von diesem entkoppelt und im Klinkengehäuse (22) gegen Längsverschiebung gesichert gehalten ist, und
**dass** an der Mitnehmerwippe (40) eine gesonderte, die Mitnehmerwippe (40) in Einzugsrichtung vorspannende Feder (36) angreift.

2. Schubladen-Ausziehführung mit Einzugsautomatik nach Anspruch 1, **dadurch gekennzeichnet, dass** der bewegliche Klinkenbauteil (24) in dem im Querschnitt etwa U-förmigen langgestreckten Klinkengehäuse (22) längsverschieblich und in dem in Schubladen-Einzugsrichtung vorderen Ende zur Verriegelung um eine rechtwinklig zur Verschiebungsrichtung verlaufende Achse verkippbar geführt ist, und dass die Mitnehmerwippe (40) in dem zwischen der klinkenbauteilzugewandten Innenfläche des Stegs des Klinkengehäuses (22) und der dieser zugewandten gehäuseinneren Fläche des Klinkenbauteils (24) vorgesehen ist.

3. Schubladen-Ausziehführung mit Einzugsautomatik nach Anspruch 2, **dadurch gekennzeichnet, dass** in einer der die Schenkel des U-Querschnitts bildenden Seitenwände des Klinkengehäuses (22) in Ausrichtung zur Mitnehmerwippe (40) eine in Verschiebungsrichtung des Klinkenbauteils (24) verlaufende Ausnehmung (48) vorgesehen ist, in welche ein Teilabschnitt der Mitnehmerwippe (40) in einer vorgegebenen Verschiebungsstellung einschwenkbar und gegen weitere Verschiebung verriegelbar ist, und dass von der der Mitnehmerwippe (40) zugewandten Begrenzungsfläche des Klinkenbauteils (24) ein Mitnehmerzapfen (44) zur Mitnehmerwippe (40) vorsteht, welcher in der nicht in die Ausnehmung (48) des Klinkengehäuses (22) eingeschwenkten Lage der Mitnehmerwippe (40) in eine zugeordnete Aufnahme (46) in der Mitnehmerwippe (40) eingreift und diese mit dem Klinkenbauteil (24) koppelt, in der in die Ausnehmung (48) eingeschwenkten Lage der Mitnehmerwippe (40) jedoch aus der Aufnahme (46) freikommt, wodurch der Klinkenbauteil von der Mitnehmerwippe (40) entkoppelt wird.

4. Schubladen-Ausziehführung mit Einzugsautomatik nach Anspruch 3, **dadurch gekennzeichnet, dass** in der Innenfläche des Stegs des Klinkengehäuses (22) eine in Verschiebungsrichtung des Klinkenbauteils (24) verlaufende langgestreckte Vertiefung oder Durchgangsöffnung (52) vorgesehen ist, in welche ein von der zugewandten Flachseite der Mitnehmerwippe (40) vorstehender Zapfen eingreift, und dass die langgestreckte Vertiefung (52) in dem der Zapfen (50) in der ausgeschwenkten Lage der Mitnehmerwippe (40) gegenüberstehenden Endbereich einen seitlich vergrößerten Aufnahmeabschnitt (52a) für den Zapfen (50) aufweist, in welchen der Zapfen in der ausgeschwenkten Lage der Mitnehmerwippe (40) versetzt wird.

5. Schubladen-Ausziehführung mit Einzugsautomatik nach Anspruch 3 oder 4, **dadurch gekennzeichnet, dass** die Endflächen (46) der Aufnahme in der Mitnehmerwippe (40) als derart schräg zur Verschiebungsrichtung des Klinkenbauteils (24) verlaufende Schrägflächen ausgebildet sind, dass der vom Klinkenbauteil (24) vortretende Mitnehmerzapfen (44) bei einer Verschiebung des Klinkenbauteils (24) in Schubladen-Ausziehrichtung auf der zugeordneten Schrägfläche aufgleitet und die Mitnehmerwippe (40) in die zugeordnete Ausnehmung (48) ausschwenkt, bei einer Verschiebung des Klinkenbauteils (24) in Schubladen-Einzugsrichtung bei Eintritt in die Aufnahme (46) jedoch auf der zugeordneten Schrägfläche abwärts gleitet und die Mitnehmerwippe (40) aus der Ausnehmung (48) zurückschwenkt.

## Claims

1. Drawer pull-out guide (10) provided with an automatic retraction device (20) and with a guide rail (12) to be fixed on a carcass wall of a piece of furniture and a running rail (16) which is movably mounted relative to the guide rail (12) and to be fixed on the drawer - optionally with a central rail (18) interposed - wherein a pawl component (24) which is movable between two end positions which are spaced from one another in the direction of movement of the drawer is provided in a pawl housing disposed on one of the two aforementioned outer rails, the pawl component being biased by a spring arrangement (spring 34) into one end position and lockable in the other end position against retraction into the first end position and having a receptacle (26) for a catch (28) which is provided on the other rail and which moves into the receptacle as the rails move relative to each other when approaching the closed position, thereby disengaging the pretensioned movable pawl component (24) from the associated end position so that the pawl component is moved under the effect of spring tension into the first end position and by way of the catch (28) held in the receptacle (26) entrains the rail associated therewith in the direction of retraction of the drawer, a damper (38) which acts on the pawl component (24) being provided on or in the pawl housing (22) to damp and/or slow down the retraction movement of the pawl component, **characterised in that** an entraining rocker (40) which is coupled to the pawl component (24) and is movable during a final part of the retraction movement of the pawl component is additionally provided in the pawl housing (22) and during the initial displacement path of the pawl component (24) is decoupled therefrom and is retained so that it is secured against longitudinal displacement in the pawl housing (22), and that a separate spring (36) which biases the entraining rocker (40) in the direction of retraction engages on the entraining rocker (40).

2. Drawer pull-out guide with automatic retraction device as claimed in Claim 1, **characterised in that** the movable pawl component (24) is longitudinally movable in the elongate pawl housing (22) of approximately U-shaped cross-section and is guided in the end which is at the front in the direction of retraction of the drawer for locking so as to be pivotable about an axis which extends at right angles to the direction of displacement, and that the entraining rocker (40) is provided in the surface of the pawl component (24) between the inner face of the web of the pawl housing (22) facing the pawl component and the surface within the housing facing it.

3. Drawer pull-out guide with automatic retraction device as claimed in Claim 2, **characterised in that** in one of the side walls of the pawl housing (22) forming the leg of the U-shaped cross-section in alignment with the entraining rocker (40) a recess (48) which extends in the direction of displacement of the pawl component (24) is provided in which a portion of the entraining rocker (40) can be pivoted into a predetermined displacement position and can be locked against further displacement, and that from the boundary surface of the pawl component (24) facing the entraining rocker (40) an entraining lug (44) projects towards the entraining rocker (40) and in the position of the entraining rocker (40) in which it is not pivoted into the recess (48) of the pawl housing (22) engages in an associated receptacle (46) in the entraining rocker (40) and couples the latter to the pawl component (24) in the position of the entraining rocker (40) in which it is pivoted into the recess (48) but freely comes out of the receptacle (46), as a result of which the pawl component is decoupled from the entraining rocker (40).

4. Drawer pull-out guide with automatic retraction device as claimed in Claim 3, **characterised in that** an elongate depression or through opening (52) extending in the direction of displacement of the pawl component (24) is provided in the inner surface of the web of the pawl housing (22) in which a lug projecting from the facing flat face of the entraining rocker (40) engages, and that in the end region opposite the lug (50) in the pivoted-out position of the entraining rocker (40) the elongate recess (52) then has a laterally enlarged receiving portion (52a) for the lug (50) into which the lug is moved in the pivoted-out position of the entraining rocker (40).

5. Drawer pull-out guide with automatic retraction device as claimed in Claim 3 or 4, **characterised in that** the end surfaces (46) of the receptacle in the entraining rocker (40) are constructed as oblique surfaces extending obliquely with respect to the direction of displacement of the pawl component (24) in such a way that during displacement of the pawl component (24) in the drawer pull-out direction the entraining lug (44) projecting from the pawl component (24) slides on the associated oblique surface and pivots the entraining rocker (40) out into the associated recess (48) but during displacement of the pawl component (24) in the drawer retraction direction on entering the receptacle (46) the entraining lug slides downwards on the associated oblique surface and pivots the entraining rocker (40) back out of the recess (48).

## Revendications

1. Glissière de sortie de tiroir (10) pourvue d'un mécanisme automatique de rentrée (20), comprenant un rail de guidage (12) à fixer sur une paroi de corps d'un meuble et un rail de roulement (16) à fixer sur le tiroir et monté de manière à pouvoir coulisser par rapport au rail de guidage (12) - éventuellement en intercalant un rail intermédiaire (18), dans laquelle est prévu, dans un boîtier à cliquet (22) agencé sur l'un des deux rails extérieurs précités, un élément de cliquet (24) précontraint déplaçable entre deux positions d'extrémité éloignées l'une de l'autre dans la direction de déplacement du tiroir, verrouillable à l'aide d'un dispositif à ressort (ressort 34) dans la première position d'extrémité et dans l'autre position d'extrémité de manière à empêcher un retour en arrière dans la première position d'extrémité, élément de cliquet qui présente un logement (26) pour un élément d'entraînement (28) prévu sur l'autre rail, qui entre dans le logement lors du déplacement relatif des rails s'approchant de la position de fermeture et déverrouille l'élément de cliquet mobile précontraint (24) hors de la position d'extrémité affectée, de sorte que celui-ci se déplace sous l'effet de la tension du ressort dans la première position d'extrémité et entraîne, via l'élément d'entraînement (28) maintenu dans le logement (26), les rails qui lui sont affectés dans le sens de rentrée du tiroir, dans laquelle il est prévu sur ou dans le boîtier à cliquet (22) un amortisseur (38) coopérant avec l'élément de cliquet (24) et qui amortit et/ou freine le mouvement de rentrée de l'élément de cliquet,
**caractérisée en ce que**,
dans le boîtier à cliquet (22), il est prévu en plus une bascule d'entraînement (40) déplaçable et couplée à l'élément de cliquet (24) pendant une partie finale du mouvement de rentrée de celui-ci, bascule qui est désaccouplée de celui-ci pendant le début du trajet de déplacement de l'élément de cliquet (24) et fixée dans le boîtier à cliquet de manière à éviter un déplacement longitudinal, et
**en ce qu'**un ressort (36) séparé, soumettant à une précontrainte la bascule d'entraînement (40) dans le sens de rentrée, coopère avec la bascule d'entraînement (40).

2. Glissière de sortie de tiroir pourvue d'un mécanisme automatique de rentrée selon la revendication 1, **caractérisée en ce que** l'élément de cliquet mobile (24) est guidé de manière à pouvoir se déplacer longitudinalement dans le boîtier à cliquet (22) allongé en section transversale approximativement en forme de U et à pouvoir basculer dans l'extrémité avant dans le sens de rentrée du tiroir autour d'un axe s'étendant perpendiculairement à la direction de déplacement et **en ce que** la bascule d'entraînement (40) est prévue entre la surface intérieure de la traverse du boîtier à cliquet (22) tournée vers l'élément de cliquet et la surface intérieure au boîtier de l'élément de cliquet (24) tournée vers celle-ci.

3. Glissière de sortie de tiroir pourvue d'un mécanisme automatique de rentrée selon la revendication 2, **caractérisée en ce que**, dans l'une des parois latérales formant les branches de la section transversale en U du boîtier à cliquet (22), dans l'alignement avec la bascule d'entraînement (40), il est prévu un évidement (48) s'étendant dans la direction de déplacement de l'élément de cliquet (24), évidement dans lequel une section partielle de la bascule d'entraînement (40) peut rentrer par pivotement dans une position de déplacement prédéterminée et peut être verrouillée pour empêcher un autre déplacement, et **en ce que**, de la surface de limitation de l'élément de cliquet (24) tournée vers la bascule d'entraînement (40), dépasse un tenon d'entraînement (44) vers la bascule (40) de l'élément d'entraînement, tenon qui coopère, lorsque la bascule d'entraînement (40) est dans la position non rentrée, par pivotement dans l'évidement (48) du boîtier à cliquet (22), dans un logement affecté (46) de la bascule d'entraînement (40) et qui couple celle-ci avec l'élément de cliquet (24), mais est libéré du logement (46) lorsque la bascule d'entraînement (40) est en position rentrée dans l'évidement (48), ce qui provoque le désaccouplement de l'élément de cliquet de la bascule d'entraînement (40).

4. Glissière de sortie de tiroir pourvue d'un mécanisme automatique de rentrée selon la revendication 3, **caractérisée en ce que** la surface intérieure de la traverse du boîtier à cliquet (22) présente une cavité ou une ouverture traversante (52) allongée s'étendant dans la direction de déplacement de l'élément de cliquet (24), dans laquelle s'engage un tenon dépassant du côté plat tourné vers la bascule d'entraînement (40) et **en ce que** la cavité allongée (52) présente, dans la zone d'extrémité opposée au tenon (50), dans la position rentrée par pivotement de la bascule d'entraînement (40), un segment de logement agrandi latéralement (52a) pour le tenon (50), dans lequel le tenon est déplacé dans la position rentrée par pivotement de la bascule d'entraînement (40).

5. Glissière de sortie de tiroir pourvue d'un mécanisme automatique de rentrée selon la revendication 3 ou 4, **caractérisée en ce que** les surfaces d'extrémité (46) du logement dans la bascule d'entraînement (40) se présentent sous forme de surfaces inclinées s'étendant en oblique par rapport à la direction de déplacement de l'élément de cliquet (24), **en ce que** le tenon d'entraînement (44) dépassant de l'élément de cliquet (24) glisse lors d'un déplacement de l'élément de cliquet (24) dans la direction de coulissement du tiroir sur la surface oblique affectée et fait pivoter la bascule d'entraînement (40) dans l'évidement affecté (48), mais, lors d'un déplacement de l'élément de cliquet (24) dans le sens de rentrée du tiroir lors de l'entrée dans le logement (46), glisse sur la surface inclinée affectée vers le bas et refait pivoter la bascule d'entraînement (40) hors de l'évidement (48).
